# EUROPÄISCHE PATENTSCHRIFT

(11) **EP 3 125 648 B1**
(45) Veröffentlichungstag und Bekanntmachung des Hinweises auf die Patenterteilung: **09.11.2022**
(21) Anmeldenummer: 16181356.3
(22) Anmeldetag: 27.07.2016
(51) Int. Cl.: H05B 45/50, H05B 47/23

(54) **LEUCHTDIODEN-STEUERUNGSSCHALTUNG FÜR EINEN SIGNALGEBER**
LIGHT EMITTING DIODE CONTROL CIRCUIT FOR A SIGNAL GENERATOR
CIRCUIT DE COMMANDE DE DIODES D'ÉCLAIRAGE POUR UN INDICATEUR

(30) Priorität: 31.07.2015 DE 102015214602
(43) Veröffentlichungstag der Anmeldung: 01.02.2017
(73) Patentinhaber: Yunex GmbH, 81739 München (DE)
(72) Erfinder: Buchner, Johannes, 80801 München (DE); Junker, Heiko, 85570 Markt Schwaben (DE)
(74) Vertreter: Patentanwaltskanzlei WILHELM & BECK

(56) Entgegenhaltungen:
- EP-A1- 1 777 533
- EP-A1- 2 362 711
- DE-A1-102006 018 575
- DE-A1-102009 017 989
- US-A1- 2004 212 309
- Texas Instruments: "BurrCBrown Products from Texas Instruments IN A 2 0 x IN A 20 x IN A2 0x Unidirectional Measurement Current-Shunt Monitor with Dual Comparators", , 31. März 2007 (2007-03-31), XP055327977, Internet Gefunden im Internet: URL:http://www.farnell.com/datasheets/1962 937.pdf [gefunden am 2016-12-12]

## Beschreibung

Die Erfindung betrifft eine Leuchtdioden-Steuerungsschaltung nach dem Oberbegriff des Patentanspruches 1 für einen Signalgeber einer Lichtsignalanlage.

Lichtsignalanlagen, auch als Lichtzeichenanlage bezeichnet, dienen der Steuerung des Straßenverkehrs. Sie ordnen für Verkehrsteilnehmer ein bestimmtes Verhalten an, indem gesteuerte Lichtsignale abgegeben werden. Diese nach Form und Farbe verschiedenartigen Verkehrszeichen haben jeweils eine andere Bedeutung und strahlen nur entgegen der Fahrtrichtung des zu regelnden Verkehrs ab. Der Einsatz von Lichtsignalanlagen hat unterschiedliche Gründe, beispielsweise um den Verkehrsfluss zu verbessern und gefährliche oder gefahrenträchtige Verkehrssituationen zu entschärfen. Im Straßenverkehr sind dies insbesondere Einmündungen sowie Engstellen, zum Beispiel bei Baustellen oder Brücken.

Heutzutage werden für die Signalgebung als Leuchtmittel Leuchtdioden, auch kurz LED genannt, verwendet. Diese verbrauchen deutlich weniger Energie als herkömmliche Leuchtmittel. LED-Signalgeber haben eine Überwachungsschaltung, mit der defekte LEDs detektiert werden können und im Fall eines Defekts einer LED-Anordnung eine Zwangsabschaltung des LED-Signalgebers veranlasst werden kann. Eine solche Überwachungsschaltung misst die Spannung, welche zwischen dem Eingang und dem Ausgang einer LED oder einer LED-Anordnung aus mehreren in Reihe geschalteten LEDs anliegt. Wird ein Spannungswert gemessen, welcher außerhalb eines definierten Bereichs liegt, so wird daraus geschlossen, dass die LED-Anordnung defekt ist, und der LED-Signalgeber wird dauerhaft ausgeschaltet. Das Ausschalten kann zum Beispiel durch das Durchbrennen einer Sicherung erreicht werden. Eine Überspannung an der LED-Anordnung kann beispielsweise gemessen werden, wenn aufgrund eines Bruchs einer LED in der LED-Anordnung kein Strom fließt. Eine Unterspannung an der LED-Anordnung kann zum Beispiel dann gemessen werden, wenn innerhalb einer LED der LED-Anordnung ein Kurzschluss auftritt. Herkömmlich werden solche Spannungswerte mit Hilfe einer Basis-Emitter-Schaltung mit einem bipolaren Transistor gemessen. Ein Nachteil bei der Spannungsmessung mit Hilfe von bipolaren Transistoren mit einer Emitter-Schaltung liegt in der Abhängigkeit der Basis-Emitter-Schaltspannung von Herstellungsparametern und der Umgebungstemperatur. Aufgrund dieser Abhängigkeit kann die Schaltspannung von bipolaren Transistoren bei dem Einsatz in LED-Signalgebern bis zu einem Faktor 3 schwanken. Hieraus ergibt sich eine Toleranz von ca. +-50% bei der Messung der Leuchtdiodenspannungen. Somit lässt sich ein Ausfall einer LED anhand einer Spannungsmessung nur sehr ungenau ermitteln. Aufgrund dieser Ungenauigkeit kann es passieren, dass eine noch funktionierende LED fälschlicherweise als defekt ermittelt wird oder eine defekte LED nicht erkannt wird.

In EP 1 777 533 wird eine Einrichtung zur Überwachung eins Leuchtdioden-Arrays beschrieben. Die Einrichtung umfasst einen differentiellen Verstärker der seriell mit einem Komparator geschaltet ist. Mit dieser Schaltung lässt sich eine an dem Leuchtdioden-Array abfallende elektrische Spannung mit einer Referenzspannung vergleichen.

Es ist mithin eine Aufgabe der vorliegenden Erfindung, eine alternative Leuchtdioden-Steuerungsschaltung für eine Leuchtdiodenanordnung eines Signalgebers einer Lichtsignalanlage zu entwickeln, welche die Funktionsfähigkeit der Leuchtdiodenanordnung des Signalgebers überwacht.

Diese Aufgabe wird durch eine Leuchtdioden-Steuerungsschaltung nach Patentanspruch 1 und durch einen Signalgeber gemäß Patentanspruch 10 gelöst.

Die Leuchtdioden-Steuerungsschaltung der eingangs genannten Art weist eine Spannungsüberwachungsschaltung für eine Leuchtdioden-anordnung eines Signalgebers einer Lichtsignalanlage auf, welche eine Leuchtdiodenschnittstelle zum Verbinden der Leuchtdiodenanordnung mit der Leuchtdioden-Steuerschaltung, einen ersten Spannungsteiler, welcher parallel zur Leuchtdiodenanordnung geschaltet ist, eine Referenzspannungsquelle mit einem Eingang und mindestens einem ersten Ausgang und einem zweiten Ausgang aufweist. An dem Eingang der Referenzspannungsquelle kann zum Beispiel eine Versorgungsspannung anliegen. Die Spannungsüberwachungsschaltung umfasst außerdem eine erste Komparatorschaltung mit einem ersten Eingang, einem zweiten Eingang und einem Signalausgang. Der erste Ausgang der Referenzspannungsquelle weist ein durch die Referenzspannungsquelle definiertes Referenzpotential auf und ist mit dem ersten Eingang der ersten Komparatorschaltung elektrisch verbunden. Der zweite Eingang der ersten Komparatorschaltung ist mit einem Abgriff des ersten Spannungsteilers elektrisch verbunden. Die Leuchtdioden-Steuerungsschaltung umfasst außerdem eine Sicherungsschaltung, welche mit einem Signalausgang der Spannungsüberwachungsschaltung elektrisch verbunden ist.

Erfindungsgemäß umfasst die Spannungsüberwachungsschaltung eine zweite Komparatorschaltung mit einem ersten Eingang, einem zweiten Eingang und einem Signalausgang. Der erste Eingang der zweiten Komparatorschaltung ist mit dem ersten Eingang der ersten Komparatorschaltung verbunden. Der zweite Eingang der zweiten Komparatorschaltung ist mit einem Abgriff eines zweiten Spannungsteilers der Spannungsüberwachungsschaltung elektrisch verbunden. Der Signalausgang der ersten Komparatorschaltung und der Signalausgang der zweiten Komparatorschaltung sind auf eine gemeinsame Signalleitung elektrisch zusammengeschaltet und bilden eine verdrahtete Oder-Schaltung. Die Referenzspannungsquelle stellt den Komparatoren ein vorbestimmtes Referenzpotential zur Verfügung, welches die Komparatoren als Bezugsgröße für einen Vergleich mit einer an der Leuchtdiodenanordnung abfallenden elektrischen Spannung nutzen.

Eine Referenzspannungsquelle kann zum Beispiel als Spannungsteilerschaltung mit einer Zenerdiode ausgebildet sein. Eine Referenzspannungsquelle kann auch auf der Bandabstandsfrequenz von halbleiterbasierten Bauelementen beruhen, wobei eine Temperaturfestigkeit der Referenzspannungsquelle durch geschickte Kombination von Bauelementen mit Materialien mit gegensätzlichen Temperaturkoeffizienten erreicht werden kann. Es wird eine verbesserte Präzision der erfindungsgemäßen Spannungsüberwachungsschaltung im Vergleich zu herkömmlichen, auf einzelnen Bipolartransistoren basierenden Überwachungsschaltungen, insbesondere bei dem Auftreten von Temperaturschwankungen und produktionsbedingten Schwankungen der elektronischen Eigenschaften einzelner Bauelemente erreicht. Als eine Leuchtdiodenanordnung soll im Folgenden sowohl eine einzelne Leuchtdiode als auch mehrere in Reihe geschaltete Leuchtdioden verstanden werden. Wird eine Leuchtdiodengruppe verwendet, so ist der zweite Eingang des Komparators dann mit einem Anschluss einer der Leuchtdioden der Leuchtdiodengruppe elektrisch verbunden. Unter einer Komparatorschaltung bzw. einem Komparator soll eine elektronische Schaltung verstanden werden, welche zwei an ihren Eingängen anliegende elektrische Spannungen bzw. Potentiale vergleicht. Der Ausgang zeigt in binärer/digitaler Form an, welche der beiden Eingangsspannungen den höheren Spannungswert aufweist. Ein solcher Komparator weist beispielsweise einen positiven, nicht-invertierenden Eingang und einen negativen, invertierenden Eingang auf. Weiterhin liegen an dem Komparator eine negative und eine positive Versorgungsspannung oder alternativ eine positive bzw. negative Versorgungsspannung und Masse an. Wenn die Eingangsspannung am positiven, nicht-invertierenden Eingang höher ist als die Spannung am negativen, invertierenden Eingang, so nähert sich die Ausgangsspannung der positiven Versorgungsspannung. Liegt am positiven, nicht-invertierenden Eingang eine niedrigere elektrische Spannung als an dem negativen, invertierenden Eingang, so nähert sich die Ausgangsspannung der negativen Versorgungsspannung bzw. Masse.

Die Sicherungsschaltung ist durch ein Ausschaltsignal auf der gemeinsamen Signalleitung in einen Ausschaltzustand versetzbar, mittels der die Leuchtdiodenanordnung ausschaltbar ist. Die Leuchtdiodenschnittstelle kann zum Beispiel einen Diodensockel umfassen, mit dem die Leuchtdioden der Leuchtdiodenanordnung mechanisch und elektrisch verbunden sind. Der Diodensockel ist mit einem Steckverbinder mit der Spannungsüberwachungsschaltung und der Sicherungsschaltung elektrisch verbunden, so dass eine Ansteuerung und Überwachung der Leuchtdioden ermöglicht ist.

Der erfindungsgemäße Signalgeber für eine Lichtsignalanlage weist eine Leuchtdiodenanordnung und eine erfindungsgemäße Leuchtdioden-Steuerungsschaltung auf. Wie bereits erwähnt, umfasst die erfindungsgemäße Leuchtdioden-Steuerungsschaltung auch eine Spannungsüberwachungsschaltung sowie eine Sicherungsschaltung, mit der eine Leuchtdiode bzw. eine Leuchtdiodenanordnung für den Fall des Auftretens eines Defekts ausgeschaltet werden kann.

Eine erfindungsgemäße Leuchtdioden-Steuerungsschaltung wird zur Überwachung einer an einer Leuchtdiodenanordnung eines Signalgebers einer Lichtsignalanlage anliegenden elektrischen Spannung eingesetzt. Dadurch lässt sich eine präzisere und zuverlässigere Funktionsüberwachung der Leuchtdiodenanordnung der Signalgeberschaltung erreichen.

Bei dem nicht beanspruchten Verfahren wird eine an einer Leuchtdiodenanordnung des Signalgebers anliegende elektrische Spannung erfasst. Anschließend wird der erfasste elektrische Spannungswert mit einer Referenzspannung verglichen und ein Ausschaltsignal für den Fall ausgegeben, dass bei dem Vergleich eine Abweichung des elektrischen Spannungswerts von der Referenzspannung einen vorbestimmten Maximalwert überschritten oder einen vorbestimmten Minimalwert unterschritten hat. Die Überschreitung eines Maximalwerts kann zum Beispiel mit einem Diodenbruch in Verbindung gebracht werden, bei dem durch die Leuchtdiodenanordnung kein Strom mehr fließt. Eine Unterschreitung eines Minimalwerts kann zum Beispiel dann vorkommen, wenn in einer Leuchtdiode einer Leuchtdiodenanordnung ein Kurzschluss auftritt, so dass an der Leuchtdiode nur noch eine geringe elektrische Spannung abfällt.

Die abhängigen Ansprüche sowie die nachfolgende Beschreibung enthalten jeweils besonders vorteilhafte Ausgestaltungen und Weiterbildungen der Erfindung. die

In einer bevorzugten Ausgestaltung der erfindungsgemäßen Leuchtdioden-Steuerungsschaltung sind der Eingang der Referenzspannungsquelle und ein zweiter Anschluss der Leuchtdiodenanordnung mit einem gemeinsamen festen zweiten Referenzpotential elektrisch verbunden. Dieses gemeinsame feste Referenzpotential ist vorzugsweise ein Massepotential oder ein Erdpotential. Das gemeinsame feste Referenzpotential unterliegt vorzugsweise keinerlei temperatur- oder zeitlich bedingten Schwankungen, so dass es zumindest indirekt als feste Bezugsgröße für eine Messung der an einer Leuchtdiodenanordnung anliegenden Spannung dienen kann. Zwischen die Leuchtdiodenanordnung und das feste Bezugspotential kann zusätzlich noch ein Strommesswiderstand, auch Shunt-Widerstand genannt, geschaltet sein, an dem eine vergleichsweise geringe elektrische Spannung abfällt.

In einer bevorzugten Ausgestaltung der erfindungsgemäßen Leuchtdioden-Steuerungsschaltung ist ein erster Anschluss der Leuchtdiodenanordnung ein Anodenanschluss. Ein zweiter Anschluss der Leuchtdiodenanordnung ist somit ein Kathodenanschluss und das definierte erste Referenzpotential am Ausgang der Referenzspannungsquelle ist ein positives Potential. Bei dieser bevorzugten Ausgestaltung fließt durch die Leuchtdiodenanordnung ein elektrischer Strom von dem ersten Anschluss zu dem zweiten Anschluss der Leuchtdiodenanordnung. An dem zweiten Eingang des Komparators, welcher mit dem ersten Anschluss der Leuchtdiodenanordnung elektrisch verbunden ist, liegt in dieser Ausgestaltung ein positives Potential an. Somit wird als Referenzpotential, das an dem ersten Ausgang der Referenzspannungsquelle anliegt, auch ein positives elektrisches Potential gewählt, welches auch an dem ersten Eingang des Komparators anliegt und welches mit dem Potential an der Anode der Leuchtdiodenanordnung verglichen wird.

Alternativ kann die erfindungsgemäße Leuchtdioden-Steuerungsschaltung auch derart ausgebildet sein, dass ein erster Anschluss der Leuchtdiodenanordnung ein Kathodenanschluss ist, ein zweiter Anschluss der Leuchtdiodenanordnung ein Anodenanschluss ist und das definierte erste Referenzpotential an dem ersten Ausgang der Referenzspannungsquelle ein negatives Potential ist. Bei dieser alternativen Ausgestaltung fließt durch die Leuchtdiodenanordnung ein elektrischer Strom von dem zweiten Anschluss zu dem ersten Anschluss der Leuchtdiodenanordnung. An dem zweiten Eingang des Komparators, welcher mit dem ersten Anschluss der Leuchtdiodenanordnung elektrisch verbunden ist, liegt in dieser Ausgestaltung ein negatives Potential an. Somit wird als Referenzpotential an dem ersten Ausgang der Referenzspannungsquelle auch ein negatives elektrisches Potential gewählt, welches an dem ersten Eingang des Komparators anliegt und mit dem negativen Potential an dem ersten Anschluss der Leuchtdiode verglichen wird.

In einer speziellen Ausgestaltung der erfindungsgemäßen Leuchtdioden-Steuerungsschaltung ist einer der beiden Eingänge der Komparatorschaltung ein invertierender Eingang (üblicherweise mit "-" gekennzeichnet) und der andere der beiden Eingänge der Komparatorschaltung ein nicht-invertierender Eingang (üblicherweise mit "+" gekennzeichnet). Wie bereits erwähnt, funktioniert die Komparatorschaltung derart, dass wenn die Eingangsspannung am positiven, nicht-invertierenden Eingang höher ist als die Spannung am negativen, invertierenden Eingang, sich die Ausgangsspannung der positiven Versorgungsspannung nähert. Liegt am positiven, nicht-invertierenden Eingang eine niedrigere elektrische Spannung als an dem negativen, invertierenden Eingang, so nähert sich die Ausgangsspannung der negativen Versorgungsspannung der Komparatorschaltung. Die an dem invertierenden Eingang anliegende Spannung wird also in beiden Fällen in eine Spannung mit entgegengesetztem Vorzeichen invertiert.

In einer besonders praktikablen Variante der erfindungsgemäßen Leuchtdioden-Steuerungsschaltung weist der erste Spannungsteiler einen ersten ohmschen Widerstand und einen zweiten ohmschen Widerstand auf, welche zueinander in Reihe geschaltet sind. Der zweite Eingang der Komparatorschaltung ist mittels des Abgriffs zwischen den ersten ohmschen Widerstand und den zweiten ohmschen Widerstand des ersten Spannungsteilers geschaltet. Ein Spannungsteiler ermöglicht die Anpassung der an der Leuchtdiodenanordnung abfallenden elektrischen Spannung an eine für den Komparator günstige Eingangsspannung.

Wie bereits erwähnt, weist die erfindungsgemäße Spannungsüberwachungsschaltung der erfindungsgemäßen Leuchtdioden-Steuerungsschaltung eine zweite Komparatorschaltung mit einem ersten Eingang, einem zweiten Eingang und einem Signalausgang auf, deren erster Eingang mit dem ersten Eingang der ersten Komparatorschaltung verbunden ist und deren zweiter Eingang mit einem Abgriff eines zweiten Spannungsteilers elektrisch verbunden ist. Es wird also ein zweiter Komparator verwendet, wobei die Eingänge des zweiten Komparators vorzugsweise eine im Vergleich zu dem ersten Komparator entgegengesetzte Funktion aufweisen. Ist beispielsweise der erste Eingang der ersten Komparatorschaltung ein nicht-invertierender Eingang, der zweite Eingang der ersten Komparatorschaltung ein invertierender Eingang, so ist der erste Eingang der zweiten Komparatorschaltung ein invertierender Eingang und der zweite Eingang der zweiten Komparatorschaltung ein nicht-invertierender Eingang.

Die an den Ausgängen der beiden Komparatorschaltungen anliegenden Signale werden als logische Signale mit einer ODER-Logik ausgewertet. D.h., liegt an einem der beiden Ausgänge ein L-Signal (ein Signal mit einem niedrigen Pegel), so wird dies als Information dahingehend interpretiert, dass die überwachte Leuchtdiode defekt ist. Auf diese Weise kann ein Vergleich der an der Leuchtdiodenanordnung abfallenden elektrischen Spannung sowohl mit einem vorbestimmten Maximalwert als auch mit einem Minimalwert der elektrischen Spannung durchgeführt werden. Ein Überschreiten des Maximalwerts kann zum Beispiel als Bruch einer Leuchtdiode interpretiert werden, während ein Unterschreiten des Minimalwerts als ein Kurzschluss in der Leuchtdiodenanordnung interpretiert werden kann. In dieser Ausgestaltung wird also ein erlaubter Wertebereich der gemessenen elektrischen Spannung an der Leuchtdiodenanordnung definiert, welcher mit einer korrekt funktionierenden Leuchtdiodenanordnung in Verbindung gebracht wird. Mit diesem Wertebereich wird eine gemessene elektrische Leuchtdiodenspannung verglichen. Liegt die Messspannung in dem erlaubten Bereich, so wird daraus geschlossen, dass die Leuchtdiodenanordnung in Ordnung ist, befindet sich der gemessene Spannungswert jedoch außerhalb des erlaubten Bereichs, so wird ein Defekt vermutet und eine automatische Abschaltung der Leuchtdiodenanordnung vorgenommen.

In einer besonders bevorzugten Ausgestaltung der erfindungsgemäßen Leuchtdioden-Steuerungsschaltung weist der zweite Spannungsteiler einen dritten ohmschen Widerstand und einen vierten ohmschen Widerstand auf, welche zueinander in Serie geschaltet sind, wobei der zweite Eingang der zweiten Komparator-schaltung mittels des Abgriffs zwischen den dritten ohmschen Widerstand und den vierten ohmschen Widerstand des zweiten Spannungsteilers geschaltet ist. Der zweite Spannungsteiler ermöglicht die Anpassung der an der Leuchtdiodenanordnung abfallenden elektrischen Spannung an eine für den zweiten Komparator günstige Eingangsspannung.

In einer besonders effektiven Variante der erfindungsgemäßen Leuchtdioden-Steuerungsschaltung weist die Spannungsüberwachungsschaltung zusätzlich eine dritte Komparatorschaltung mit einem ersten, nicht-invertierenden Eingang, einem zweiten invertierenden Eingang und einem Ausgang auf. Der erste Eingang der dritten Komparatorschaltung ist mit dem zweiten Ausgang der Referenzspannungsquelle elektrisch verbunden und der zweite Eingang der dritten Komparatorschaltung ist mit der gemeinsamen Signalleitung elektrisch verbunden. Der dritte Komparator funktioniert vorzugsweise als ein Negator, welcher das an seinem zweiten, vorzugsweise invertierenden Eingang anliegende logische Signal invertiert. Vorteilhaft geben der erste und der zweite Komparator für den Fall eines Defekts der Leuchtdiode ein L-Signal aus, welches dann von der dritten Komparatorschaltung zu einem H-Signal (Signal mit hohem Pegel) invertiert wird. Wird als Ausgangssignal des ersten und des zweiten Komparators für das Auftreten eines Defekts ein L-Signal verwendet, hat das den Vorteil, dass dieses L-Signal ein an dem Ausgang des jeweils anderen Komparators anliegendes H-Signal bei einer Parallelschaltung der Ausgänge der beiden Komparatoren leicht übertreiben kann. D.h., das L-Signal setzt sich bei einer Zusammenschaltung der beiden Ausgänge gegen das H-Signal durch. Auf diese Weise kann eine sonst notwendige zusätzliche logische ODER-Schaltung zur logischen Verknüpfung der Ausgangssignale des ersten Komparators und des zweiten Komparators weggelassen werden, wodurch die Überwachungsschaltung vereinfacht wird und somit kostengünstiger wird. Eine solche Schaltungsanordnung, welche ohne zusätzliche Logikbausteine auskommt, und trotzdem als Logik-Gatter wirkt, wird auch als verdrahtete ODER-Logik-Schaltung bzw. Wired-OR-Schaltung bezeichnet.

In einer bevorzugten Variante der erfindungsgemäßen Leuchtdioden-Steuerungsschaltung weist die erfindungsgemäße Spannungsüberwachungsschaltung eine Signalanpassungsschaltung auf, welche zwischen den Ausgang der dritten Komparatorschaltung und den Ausgang der Spannungsüberwachungsschaltung geschaltet ist. Die Signalanpassungsschaltung passt den Pegel des Ausgangssignals der Überwachungsschaltung an einen Pegelbereich eines Eingangs einer nachgeschalteten Einheit an.

Die jeweiligen Ausgänge der ersten Komparatorschaltung und der zweiten Komparatorschaltung der Spannungsüberwachungsschaltung können als offene Kollektor-Ausgänge ausgebildet sein. Als Schaltung mit einem offenen Kollektor-Ausgang (O-pen-Collector-Ausgang) soll eine Ausgangsschaltung verstanden werden, bei der der Emitter mit der Masse verbunden ist und der Kollektor unbeschaltet an den Ausgang herangeführt ist. Ein an einem Ausgang einer Komparatorschaltung liegendes H-Signal wird mit Hilfe eines sogenannten Pull-up-Widerstands auf einen High-Pegel hochgezogen. Bei einem L-Signal am Ausgang einer Komparatorschaltung liegt an ihrem Ausgang ein Masse-Pegel an. Aufgrund des unbeschalteten Kollektors kann es bei einem Anliegen von verschiedenen Pegeln an den beiden Ausgängen der beiden Komparatorschaltungen nicht dazu kommen, dass eine der betreffenden Ausgangsschaltungen durch einen Kurzschluss beschädigt wird. Somit lassen sich die beiden Ausgänge der beiden Komparatorschaltungen einfach miteinander verbinden, um eine ODER-Logik zu bilden. Vorteilhaft muss für die logische Verknüpfung der Ausgangssignale keine zusätzlich logische Schaltung verwendet werden.

In einer Variante der erfindungsgemäßen Leuchtdioden-Steuerungsschaltung weist die Sicherungsschaltung einen Transistor, vorzugsweise einen Feldeffekttransistor, und einen mit dem Transistor in Reihe geschalteten Sicherungswiderstand auf. Der Einsatz eines Feldeffekttransistors als Schalttransistor hat den Vorteil im Vergleich zum Einsatz eines Bipolartransistors, dass ein Feldeffekttransistor einen relativ geringen Source-Drain-Widerstand im Vergleich zu einem Kollektor-Emitter-Widerstand eines Bipolartransistors aufweist. Somit kann der Feldeffekttransistor deutlich kleiner dimensioniert werden, was platzsparend und kostengünstig ist. Vorzugsweise ist der Sicherungswiderstand an seinem von dem Transistor abgewandten Ende mit einer Eingangsspannung elektrisch verbunden. Weiterhin umfasst die erfindungsgemäße Sicherungsschaltung vorzugsweise zwischen dem Sicherungswiderstand und dem Transistor einen Versorgungsspannungsabgriff, welcher über die bereits erwähnte Schnittstelle mit der Leuchtdiodenanordnung elektrisch verbunden ist und der Leuchtdiode eine Versorgungsspannung zur Verfügung stellt.

Handelt es sich bei dem Transistor um einen Feldeffekttransistor, so ist das Gatter des Feldeffekttransistors in dieser Ausgestaltung mit dem Signalausgang der Spannungsüberwachungsschaltung elektrisch verbunden. Ist der Feldeffekttransistor beispielsweise als n-Kanal-Feldeffekttransis-tor ausgebildet, so schaltet der Feldeffekttransistor bei einem H-Pegel an seinem Gatter durch, so dass ein starker Strom durch den Sicherungswiderstand fließt. Dadurch wird der Sicherungswiderstand in einen nicht-leitenden Zustand versetzt, so dass an dem Versorgungspannungsabgriff ein Masse-Potential bzw. gar kein Potential mehr anliegt und damit die Leuchtdiodenanordnung nicht mehr mit elektrischer Energie versorgt wird.

Zur Überwachung einer Leuchtdiodenspannung eines Signalgebers einer Lichtsignalanlage wird für den Vergleichsschritt eine Komparatorschaltung verwendet. Wie bereits erwähnt, erlaubt der Einsatz einer Komparatorschaltung in Kombination mit einer Referenzspanungsquelle eine präzisere und von Präzisionsschwankungen befreite Spannungsmessung.

Die Erfindung wird im Folgenden unter Hinweis auf die beigefügten Figuren anhand von Ausführungsbeispielen noch einmal näher erläutert. Es zeigen:
- FIG 1: Ein Schaltbild einer herkömmlichen Überwachungsschaltung einer Leuchtdiode eines Signalgebers einer Lichtsignalanlage,

In FIG 1 ist ein Schaltbild einer Schaltungsanordnung 10 eines Signalgebers einer Lichtsignalanlage gezeigt. Die Schaltungsanordnung 10 umfasst eine Leuchtdiodenanordnung, in dieser Ausführungsform eine Leuchtdiode 1 mit einer Anode 1a und einer Kathode 1b, und eine herkömmliche Überwachungsschaltung 9. Mit der Überwachungsschaltung 9 wird eine an der Diode 1 anliegende elektrische Spannung U_{D} überwacht. Im Detail umfasst die Überwachungsschaltung 9 einen Spannungsteiler 11, welcher parallel zu der Leuchtdiode 1 geschaltet ist. Der Spannungsteiler 11 weist einen ersten ohmschen Widerstand R₁ und einen zweiten, zu dem ersten ohmschen Widerstand R₁ in Serie geschalteten ohmschen Widerstand R₂ auf. Zwischen die beiden Widerstände R₁, R₂ ist die Basis 14b eines Bipolartransistors 14 geschaltet. Der Emitter 14a des Bipolartransistors 14 ist elektrisch mit Masse M verbunden und der Kollektor 14c des Bipolartransistors 14 bildet den Ausgang der Überwachungsschaltung 9 und dient der Steuerung einer Sicherungsschaltung (nicht gezeigt), mit der eine Abschaltung der Leuchtdiode 1 vorgenommen werden kann.

Die Arbeitsweise der in FIG 1 gezeigten Signalgeberschaltung 10 ist wie folgt: Liegt zum Beispiel aufgrund eines Diodenbruchs eine hohe elektrische Spannung zwischen der Basis 14b und dem Emitter 14a des Bipolartransistors 14 an, so schaltet der Transistor 14 durch und führt den Ausgang der Schaltung 9 auf ein Potential mit einem niedrigen Wert. Unterschreitet das Potential bzw. ein Signal AS am Ausgang der Schaltung 9
- FIG 2: ein Schaltbild einer Signalgeberschaltung mit einer Überwachungsschaltung gemäß einem Ausführungsbeispiel der Erfindung,
- FIG 3: ein Schaltbild einer Signalgeberschaltung mit einer Überwachungsschaltung gemäß einem alternativen Ausführungsbeispiel der Erfindung,
- FIG 4: ein Flussdiagramm, welches ein nicht beanspruchtes Verfahren zur Spannungsüberwachung einer Leuchtdiode eines Signalgebers einer Lichtsignalanlage veranschaulicht.
einen vorbestimmten Wert, so wird dies als Signal für einen Defekt aufgrund eines Bruchs der Leuchtdiode 1 gedeutet und es wird eine Abschaltung der Diode 1 beispielsweise über eine Sicherungsschaltung (nicht gezeigt) vorgenommen. Liegt an der Leuchtdiode 1 dagegen eine zu niedrige elektrische Spannung an, weil die Diode 1 zum Beispiel einen Kurzschluss aufweist, so liegt auch zwischen Basis 14b und Emitter 14a des Bipolartransistors 14 eine sehr niedrige Basis-Emitterspannung. Die niedrige Basis-Emitterspannung bewirkt einen deutlich erhöhten Spannungsabfall zwischen Emitter 14a und Kollektor 14c, so dass in diesem Fall am Ausgang der Schaltung 9 ein Signal AS mit einem hohen Pegel anliegt, welcher einen vorbestimmten Maximalwert übersteigt. Das Übersteigen des Maximalwerts des Potentials am Ausgang der Schaltung 9 wird als Hinweis auf einen Kurzschluss in der Leuchtdiode 1 gewertet und es erfolgt ebenfalls eine Abschaltung der Leuchtdiode aufgrund eines detektierten Defekts.

Wie bereits erwähnt, ist die Höhe der Basis-Emitter-Schaltspannung eines Bipolartransistors von schwankenden Parametern der Herstellungsprozesse sowie von der Temperatur abhängig, so dass sich sehr hohe Messtoleranzen ergeben.

In FIG 2 ist ein Schaltbild einer Signalgeber-Schaltungsanordnung 20 mit einer Überwachungsschaltung 19 einer Leuchtdiode 1 gemäß einem Ausführungsbeispiel der Erfindung gezeigt. Die Leuchtdiode 1 umfasst eine Anode 1a und eine Kathode 1b. Die Überwachungsschaltung 19 ist parallel zu der Leuchtdiode 1 geschaltet und umfasst eine Referenzspannungsquelle 2, deren erster Ausgang 2a ein vorbestimmtes Referenzpotential U_{ref} zur Verfügung stellt und deren Eingang 2b mit einem Massepotential M der Schaltungsanordnung 20 elektrisch verbunden ist. Der Wert des Referenzpotentials U_{ref} kann zum Beispiel einem Spannungswert einer elektrischen Spannung entsprechen, welche an der Leuchtdiode 1 anliegt, wenn diese nicht defekt ist. Weiterhin umfasst die Überwachungsschaltung 19 einen Komparator 3. Ein erster Eingang 3a des Komparators 3 ist mit dem ersten Ausgang 2a der Referenzspannungsquelle 2 elektrisch verbunden, so dass an dem ersten Eingang 3a des Komparators 3 eine Referenzspannung U_{ref} anliegt. Mit seinem zweiten Eingang 3b ist der Komparator 3 mit dem Eingang bzw. der Anode 1a der Leuchtdiode 1 elektrisch verbunden. Der Komparator 3 kann an seinem Ausgang 3c zwischen zwei Signalwerten wechseln, je nachdem, ob an seinem ersten Eingang 3a ein höheres Potential anliegt oder an seinem zweiten Eingang 3b. In dem in FIG 2 gezeigten Ausführungsbeispiel ist der erste Eingang 3a als invertierender Eingang (mit "-" gekennzeichnet) ausgebildet und der zweite Eingang 3b des Komparators 3 als nicht-invertierender Eingang (mit "+" gekennzeichnet) ausgebildet.

Der Wert der Referenzspannung U_{ref} kann zum Beispiel so gewählt werden, dass er deutlich über dem Wert der an einer korrekt funktionierenden Leuchtdiode 1 abfallenden Spannung U_{D} entspricht. Somit liegt an dem zweiten Eingang 3b des Komparators 3 bei regulärem Betrieb ein niedrigeres Potential an als an dem ersten Eingang 3a des Komparators 3. Mithin ergibt sich als Ausgangssignal AS des Komparators 3 ein Signal mit einem negativen Pegel, da am nicht-invertierenden Eingang 3b ein niedrigeres Potential anliegt als an dem invertierenden Eingang 3a. Ereignet sich nun ein Defekt aufgrund eines Bruchs der Leuchtdiode 1, so steigt das an dem zweiten Eingang 3b anliegende Potential deutlich über die an dem ersten Eingang anliegende Referenzspannung U_{ref} der Referenzspannungsquelle 2 an, so dass an dem Ausgang 3c des Komparators 3 ein Ausgangssignal AS mit einem hohen Potential anliegt, da nun das an dem nicht-invertierenden Eingang 3b anliegende Potential höher ist als das an dem invertierenden Eingang 3a anliegende Potential.

Eine solche Potentialänderung des Ausgangssignals AS des Komparators 3 kann als Hinweis auf das Auftreten eines Defekts der Leuchtdiode 1 aufgrund eines Bruchs der Leuchtdiode 1 interpretiert werden. Da an einem der Eingänge des Komparators 3 ein Referenzpotential U_{ref} anliegt, arbeitet der Komparator 3 weitgehend ohne produktionsbedingte oder durch Temperaturänderungen verursachte Schwankungen. Auf diese Weise wird eine deutlich verbesserte Messgenauigkeit erreicht, was zu einer höheren Präzision bei der Ermittlung von Defekten in den Leuchtdioden 1 eines Signalgebers führt. Anstatt einer einzelnen Leuchtdiode weist ein Signalgeber üblicherweise Reihenschaltungen von mehreren Leuchtdioden auf. In einem solchen Fall kann zum Beispiel eine einzelne Überwachungsschaltung parallel zu einer Serie von Leuchtdioden geschaltet sein.

In FIG 3 ist ein Schaltbild gezeigt, welches eine Signalgeberschaltung 30 mit einer Leuchtdiode 1 und einer dazu parallel geschalteten Leuchtdioden-Steuerungsschaltung 27 mit einer Überwachungsschaltung 29 und einer Sicherungsschaltung 28 gemäß einem Ausführungsbeispiel der Erfindung im Detail zeigt. Die Sicherungsschaltung 28, welche von der Überwachungsschaltung 29 angesteuert wird, dient dazu, für den Fall eines Defekts der Leuchtdiode 1, die Leuchtdiode 1 abzuschalten.

Die Überwachungsschaltung 29 ist dazu eingerichtet zu ermitteln, ob der Wert einer an der Leuchtdiode 1 abfallenden elektrischen Spannung U_{D} in einem vorbestimmten Werteintervall liegt, welches einer korrekt funktionierenden Leuchtdiode zugeordnet ist. Wird ermittelt, dass der Wert der an der Leuchtdiode 1 abfallenden elektrischen Spannung U_{D} nicht in dem vorbestimmten Werteintervall liegt, so wird an die Sicherungsschaltung 28 ein Steuerungssignal AS ausgegeben, so dass eine in der Sicherungsschaltung 28 integrierte Sicherung die betreffende Leuchtdiode 1 von einer elektrischen Eingangsspannung U_{E} trennt und die Leuchtdiode 1 damit abschaltet.

Die Überwachungsschaltung 29 umfasst einen ersten Spannungsteiler 11a. Der erste Spannungsteiler 11a weist einen ersten ohmschen Widerstand R1 und einen zweiten ohmschen Widerstand R2 auf, die zueinander seriell geschaltet sind. Zwischen dem ersten ohmschen Widerstand R1 und dem zweiten ohmschen Widerstand R2 liegt ein Abgriff für eine erste Komparatorschaltung 3. Die erste Komparatorschaltung 3 ist mit ihrem ersten Eingang 3a, einem nicht-invertierenden Eingang (welcher mit "+" gekennzeichnet ist), mit einem ersten Ausgang 2a einer Referenzspannungsquelle 2 elektrisch verbunden, so dass an dem nicht-invertierenden Eingang 3a eine von der Referenzspannungsquelle 2 definierte Referenzspannung U_{ref} anliegt. Der zweite Eingang 3b der ersten Komparatorschaltung 3, ein invertierender Eingang (mit "-" gekennzeichnet), bildet den Abgriff der Komparatorschaltung 3 zwischen dem ersten ohmschen Widerstand R1 und dem zweiten ohmschen Widerstand R2 des ersten Spannungsteilers 11a. An dem zweiten Eingang 3b liegt ein erstes Messsignal MS1 an, welches einen Spannungswert umfasst, der der an dem zweiten Widerstand R2 abfallenden elektrischen Spannung entspricht.

Ein zweiter Spannungsteiler 11b ist parallel zu dem ersten Spannungsteiler 11a und ebenfalls parallel zu der Leuchtdiode 1 geschaltet. Der zweite Spannungsteiler 11b weist einen dritten ohmschen Widerstand R3 und einen vierten ohmschen Widerstand R4 auf, die zueinander seriell geschaltet sind. Zwischen dem dritten ohmschen Widerstand R3 und dem vierten ohmschen Widerstand R4 liegt ein Abgriff für eine zweite Komparatorschaltung 31. Die zweite Komparatorschaltung 31 ist mit ihrem ersten Eingang 31a, einem invertierenden Eingang 31a (welcher mit "-" gekennzeichnet ist), mit dem ersten Ausgang 2a der Referenzspannungsquelle 2 elektrisch verbunden, so dass an dem invertierenden Eingang 31a eine von der Referenzspannungsquelle 2 definierte Referenzspannung U_{ref} anliegt. Der zweite Eingang 31b der zweiten Komparatorschaltung 31, ein nicht-invertierender Eingang (mit "+" gekennzeichnet), bildet einen Abgriff der zweiten Komparatorschaltung 31 zwischen dem dritten ohmschen Widerstand R3 und dem vierten ohmschen Widerstand R4 des zweiten Spannungsteilers 11b. An dem zweiten Eingang 31b liegt ein Messsignal MS2 an, dessen Spannungswert der an dem vierten ohmschen Widerstand R4 abfallenden Spannung entspricht.

Die beiden Ausgänge 3c, 31c der beiden Komparatoren 3, 31 werden auf eine Signalleitung SL zusammengeführt. Das an der Signalleitung SL anliegende Signal LS wird für den Fall, dass an beiden Ausgängen 3c, 31c ein Signal AS1, AS2 mit einem hohen Pegel (H-Signal) anliegt, von einem sogenannten Pull-up-Widerstand Rₚ auf einen erhöhten Pegel gezogen, da die Komparatoren 3 und 31 einen Open-Collector-Ausgang besitzen. Die beiden Komparatoren 3, 31 sind so verschaltet, dass für den Fall eines Defekts der Leuchtdiode 1 an einem Ausgang 3c, 31c eines der beiden Komparatoren ein Low-Signal (auch L-Signal), d.h. ein Signal AS1, AS2 mit einem niedrigen Pegel anliegt. Dies tritt immer dann ein, wenn an einem der invertierenden Eingänge 3b, 31a der beiden Komparatoren 3, 31 ein Potential mit einem höheren Wert anliegt als an dem jeweiligen nicht-invertierenden Eingang 3a, 31b. Indem ein mit einem Defekt der Leuchtdiode 1 verbundenes Ausgangssignal der Komparatoren als L-Signal (Signal mit niedrigem Pegel) ausgebildet ist, kann eine ODER-Schaltung der beiden Ausgänge 3c, 31c der beiden Komparatoren 3, 31 einfach durch Zusammenschalten der Ausgange 3c, 31c der beiden Komparatoren gebildet werden. Denn bei einer solchen Konfiguration repräsentiert ein L-Signal einen starken Pegel, der sich gegenüber einem H-Signal durchsetzt, das als schwacher Pegel betrachtet werden kann, da der H-Pegel durch "Hochziehen" mit Hilfe des Pull-up-Widerstands Rₚ zustande kommt. Dagegen ist bei einem L-Signal an einem Ausgang 3c, 31c eines der beiden Komparatoren 3, 31 ein Ausgang eines der beiden Komparatoren auf Masse oder ein anderes festes Bezugspotential geschaltet. Somit setzt sich ein L-Signal am Ausgang 3c, 31c eines der beiden Komparatoren 3, 31 immer gegen ein H-Signal an dem Ausgang des anderen Komparators 3, 31 durch.

Die beiden Komparatoren 3, 31 sind vorzugsweise mit einem sogenannten offenen Kollektor-Ausgang 3c, 31c (Open-Collector-Ausgang) ausgebildet. Die Ausbildung der Ausgänge 3c, 31c der Komparatoren 3, 31 mit einem offenen Kollektor hat den Vorteil, dass die beiden Ausgänge 3c, 31c auf eine gemeinsame Signalleitung SL geschaltet werden können, ohne dass sich bei unterschiedlichem Ausgangspegel ein Kurzschlussstrom ausbildet, der die Schaltelemente der Komparatoren 3, 31 beschädigen könnte. Somit können die Ausgänge 3c, 31c der beiden Komparatorschaltungen 3, 31 als sogenannte wired-OR-Schaltung zusammen geschaltet werden und ein andernfalls notwendiges zusätzliches ODER-Gatter kann eingespart werden.

Die Überwachungsschaltung 29 umfasst auch einen dritten Komparator 32, der als Negator funktioniert, d.h. ein an seinem invertierenden Eingang 32b anliegendes Signal LS invertiert. Ein erster Eingang 32a des dritten Komparators 32, welcher ein nicht-invertierender Eingang (mit "+" gekennzeichnet) ist, ist mit einem zweiten Ausgang 2c der Referenzspannungsquelle 2 verbunden, so dass an dem ersten Eingang 32a des dritten Komparators 32 eine von der Referenzspannungsquelle 2 definierte Referenzspannung U_{ref} anliegt. Als Referenzspannung kann an dem dritten Komparator 32 die gleiche elektrische Spannung wie an dem ersten und dem zweiten Komparator 3, 31 anliegen. D.h., es kann direkt die Referenzspannung an dem ersten Ausgang 2a genutzt werden. Es ist aber auch allgemein möglich, dass an dem dritten Komparator 32 eine andere Referenzspannung als an dem ersten und dem zweiten Komparator 3, 31 anliegt. Der zweite Eingang 32b des dritten Komparators 32 ist an eine Signalleitung SL angeschlossen, welche die beiden Ausgangssignale AS1, AS2 der beiden ersten und zweiten Komparatoren 3, 31 zu einem Signal LS zusammenführt. Liegt nun an dem zweiten Eingang 32b, welcher ein invertierender Eingang (mit "-" gekennzeichnet) ist, beispielsweise ein Signal LS mit einem H-Pegel an, so wird dieses von dem dritten Komparator 32 invertiert, so dass am Ausgang 32c des dritten Komparators 32 ein Ausgangssignal AS3 mit einem L-Pegel anliegt. Ein Ausgangssignal AS3 mit einem L-Pegel entspricht der Information, dass die Leuchtdiode 1 korrekt funktioniert. Liegt dagegen an dem zweiten Eingang 32b des dritten Komparators 32 ein Signal LS mit einem L-Pegel an, so wird dieses Signal von dem dritten Komparator 32 in ein Signal mit einem H-Pegel invertiert, so dass an dem Ausgang 32c des dritten Komparators ein Signal AS3 mit einem H-Pegel anliegt. Ein solches Signal AS3 entspricht der Information, dass die Leuchtdiode 1 einen Defekt aufweist. Die Überwachungsschaltung 29 umfasst auch eine Signalanpassungsschaltung 4, welche mit dem Ausgang 32c des dritten Komparators 32 elektrisch verbunden ist und den Pegel des Ausgangssignals AS3 des dritten Komparators 32 an ein Spannungsniveau anpasst, welches mit einer erlaubten Eingangsspannung der an die Überwachungsschaltung 29 angeschlossenen Sicherungsschaltung 28 kompatibel ist.

Das von der Signalanpassungsschaltung 4 ausgegebene endgültige Ausgangssignal AS wird an die Sicherungsschaltung 28 übermittelt. Die Sicherungsschaltung 28 umfasst einen Schalttransistor 5, in diesem Ausführungsbeispiel einen Feldeffekttransistor, genauer gesagt einen N-FET, dessen Gatter G mit dem Ausgang der Überwachungsschaltung 29 elektrisch verbunden ist. Die Quelle S (Source) des Schalttransistors 5 ist über die Signalanpassungsschaltung 4 und darin speziell über eine Z-Diode 41 mit dem Massepotential M verbunden und die Senke D (Drain) des Schalttransistors 5 ist mit einem Sicherungswiderstand Rₛ elektrisch verbunden, an dem wiederum eine Eingangsspannung U_{E} anliegt. Zwischen dem Sicherungswiderstand Rₛ und dem Schalttransistor 5 wird eine Versorgungsspannung Uᵥ abgegriffen, aus der über weitere hier nicht aufgeführte Schaltungselemente (beispielsweise ein Schaltwandler) die Leuchtdiodenansteuerspannung U_{D} erzeugt wird.

Die Sicherungsschaltung 28 funktioniert wie folgt: Liegt an dem Eingang der Sicherungsschaltung 28 ein H-Signal an, was einem Schadensfall entspricht, so ist der Schalttransistor 5 leitend. Dies hat zur Folge, dass der Sicherungswiderstand R_{S} mit Masse M kurzgeschlossen ist und ein sehr starker Strom durch den Sicherungswiderstand R_{S} fließt, der den Sicherungswiderstand R_{S} durchbrennen lässt, so dass die Versorgungsspannung Uᵥ auf Null fällt. Damit liegt für die Ansteuerschaltung (nicht gezeigt) der Leuchtdiode 1 und somit an der Leuchtdiode 1 keine elektrische Spannung an, so dass die Leuchtdiode 1 ausgeschaltet ist.

Liegt an dem Eingang der Sicherungsschaltung 28 ein L-Signal an, was einem regulären Betriebszustand entspricht, so sperrt der Schalttransistor 5. Dies hat zur Folge, dass der Sicherungswiderstand R_{S} von Masse M getrennt ist und eine Versorgungsspannung Uᵥ, welche bei kleinem Sicherungswiderstand Rₛ der Eingangsspannung U_{E} entspricht, am Ausgang der Sicherungsschaltung 28 anliegt. Damit liegt an der Ansteuerschaltung (nicht gezeigt) der Leuchtdiode 1 eine von Null verschiedene elektrische Spannung an und es wird eine von Null verschiedene elektrische Spannung U_{D} erzeugt, so dass die Leuchtdiode 1 eingeschaltet ist, was dem regulären Betrieb entspricht. Indem zur Messung der Diodenspannung U_{D} Komparatoren statt Bipolartransistoren verwendet werden, kann die Genauigkeit der Messung der Diodenspannung U_{D} erheblich gesteigert werden. Bei gleichem Sicherheitsstandard führt dies im Vergleich zu herkömmlichen Überwachungsschaltungen zu einer deutlich verbesserten Genauigkeit, da die Sicherheitstoleranzen deutlich geringer ausgelegt werden müssen, d.h. das Risiko einer fälschlichen Abschaltung noch funktionierender LED-Signalgeber sinkt und es wird bei gleicher Effektivität ein deutlich verbessertes Sicherheitsniveau erreicht, da die Wahrscheinlichkeit, dass defekte Leuchtdioden nicht erkannt werden, deutlich verringert wird.

In FIG 4 ist ein Flussdiagramm 400 gezeigt, welches ein Verfahren zur Überwachung einer Leuchtdiodenspannung eines Signalgebers veranschaulicht. Bei dem Schritt 4.I wird zunächst eine an einer Leuchtdiode anliegende elektrische Spannung U_{D} gemessen. Bei dem Schritt 4.II erfolgt ein Vergleich des gemessenen elektrischen Spannungswerts U_{D} mit einer Referenzspannung U_{ref}. Falls bei dem Vergleich ermittelt wird, dass die Differenz der beiden elektrischen Spannungen U_{D}-U_{ref} einen Maximalwert max überschreitet, was in FIG 4 mit "j" gekennzeichnet wird, so wird bei dem Schritt 4.III ein Ausschaltsignal ausgegeben. Für den Fall, dass die Differenz der beiden elektrischen Spannungen U_{D}-U_{ref} einen Maximalwert max nicht überschreitet, was in FIG 4 mit "n" gekennzeichnet ist, so wird zu dem Schritt 4.I zurückgegangen und die Überwachung der Leuchtdiode fortgesetzt. Der Vergleich in Schritt 4.II kann sinngemäß auch mit der Prüfung der Differenz U_{D}-U_{ref} < min oder der Differenz U_{ref}- U_{D} > max bzw. U_{ref}-U_{D} < min erfolgen, wobei "min" einem vorgegeben Minimalwert entspricht und "max" den bereits eingeführten Maximalwert repräsentiert.

Es wird abschließend noch einmal darauf hingewiesen, dass die erfindungsgemäße Spannungsüberwachungsschaltung nicht nur zur Überwachung von einzelnen Leuchtdioden, sondern auch für die Überwachung von mehreren seriell geschalteten Leuchtdioden eingesetzt werden kann.

## Patentansprüche

1. Leuchtdioden-Steuerungsschaltung (27), aufweisend:
- eine Spannungsüberwachungsschaltung (19, 29) für eine Leuchtdiodenanordnung (1) eines Signalgebers einer Lichtsignalanlage, umfassend:
- eine Leuchtdiodenschnittstelle zum Verbinden der Leuchtdiodenanordnung (1) mit der Leuchtdioden-Steuerschaltung (27),
- einen ersten Spannungsteiler (11a), welcher parallel zur Leuchtdiodenanordnung (1) geschaltet ist,
- eine Referenzspannungsquelle (2) mit einem Eingang (2b) und mindestens einem ersten Ausgang (2a) und einem zweiten Ausgang (2c),
- eine erste Komparatorschaltung (3) mit einem ersten Eingang (3a), einem zweiten Eingang (3b) und einem Signalausgang (3c),
wobei
der erste Ausgang (2a) der Referenzspannungsquelle (2) ein durch die Referenzspannungsquelle (2) definiertes Referenzpotential (U_{ref}) aufweist und mit dem ersten Eingang (3a) der ersten Komparatorschaltung (3) elektrisch verbunden ist,
der zweite Eingang (3b) der ersten Komparatorschaltung (3) mit einem Abgriff des ersten Spannungsteilers (11a) verbunden ist, und
eine Sicherungsschaltung (28) die mit einem Signalausgang (32c) der Spannungsüberwachungsschaltung (19, 29) elektrisch verbunden ist
**gekennzeichnet durch**
- eine zweite Komparatorschaltung (31) mit einem ersten Eingang (31a), einem zweiten Eingang (31b) und einem Signalausgang (31c),
wobei
der erste Eingang (31a) der zweiten Komparatorschaltung (31) mit dem ersten Eingang (3a) der ersten Komparatorschaltung (31) verbunden ist,
der zweite Eingang (31b) der zweiten Komparatorschaltung (31) mit einem Abgriff eines zweiten Spannungsteilers (11b) verbunden ist,
der Signalausgang (3c) der ersten Komparatorschaltung (3) und der Signalausgang (31c) der zweiten Komparatorschaltung (31) auf eine gemeinsame Signalleitung (SL) elektrisch zusammengeschaltet sind und eine verdrahtete ODER-Schaltung bilden, und
- die Sicherungsschaltung (28) durch ein Ausschaltsignal (AS) auf der gemeinsamen Signalleitung (SL) in einen Ausschaltzustand versetzbar ist, mittels dem die Leuchtdiodenanordnung (1) ausschaltbar ist.

2. Leuchtdioden-Steuerungsschaltung (27) nach Anspruch 1, wobei der Eingang (2b) der Referenzspannungsquelle (2) und ein zweiter Anschluss (1b) der Leuchtdiodenanordnung (1) mit einem gemeinsamen festen zweiten Referenzpotential (M) elektrisch verbunden sind.

3. Leuchtdioden-Steuerungsschaltung (27) nach Anspruch 2, wobei ein erster Anschluss (1a) der Leuchtdiodenanordnung (1) ein Anodenanschluss ist, der zweite Anschluss (1b) der Leuchtdiodenanordnung (1) ein Kathodenanschluss ist und das definierte erste Referenzpotential (U_{ref}) ein positives Potential ist oder ein erster Anschluss (1a) der Leuchtdiodenanordnung (1) ein Kathodenanschluss ist, der zweite Anschluss (1b) der Leuchtdiodenanordnung (1) ein Anodenanschluss ist und das definierte erste Referenzpotential (U_{ref}) ein negatives Potential ist.

4. Leuchtdioden-Steuerungsschaltung (27) nach einem der vorstehenden Ansprüche, wobei der erste Spannungsteiler (11a) einen ersten ohmschen Widerstand (R1) und einen zweiten ohmschen Widerstand (R2) aufweist, welche zueinander in Reihe geschaltet sind, wobei der zweite Eingang (3b) der Komparatorschaltung (3) mittels des Abgriffes zwischen den ersten ohmschen Widerstand (R1) und den zweiten ohmschen Widerstand (R2) geschaltet ist.

5. Leuchtdioden-Steuerungsschaltung (27) nach einem der vorstehenden Ansprüche, wobei der erste Eingang (3a) der ersten Komparatorschaltung (3) ein nicht-invertierender Eingang ist, der zweite Eingang (3b) der ersten Komparatorschaltung (3) ein invertierender Eingang ist, der erste Eingang (31a) der zweiten Komparatorschaltung (31) ein invertierender Eingang ist und der zweite Eingang (31b) der zweiten Komparatorschaltung (31) ein nicht-invertierender Eingang ist.

6. Leuchtdioden-Steuerungsschaltung (27) nach einem der vorstehenden Ansprüche, wobei der zweite Spannungsteiler (11b) einen dritten ohmschen Widerstand (R3) und einen vierten ohmschen Widerstand (R4) umfasst, welche zueinander in Serie geschaltet sind, wobei der zweite Eingang (31b) der zweiten Komparatorschaltung (31) mittels des Abgriffes zwischen den dritten ohmschen Widerstand (R3) und den vierten ohmschen Widerstand (R4) des zweiten Spannungsteilers (11b) geschaltet ist.

7. Leuchtdioden-Steuerungsschaltung (27) nach einem der vorstehenden Ansprüche, wobei die Spannungsüberwachungsschaltung (29) eine dritte Komparatorschaltung (32) mit einem ersten, nicht-invertierenden Eingang (32a), einem zweiten, invertierenden Eingang (32b) und einem Ausgang (32c) aufweist, wobei der erste Eingang (32a) der dritten Komparatorschaltung (32) mit dem zweiten Ausgang (2c) der Referenzspannungsquelle (2) elektrisch verbunden ist und der zweite Eingang (32b) der dritten Komparatorschaltung (32) mit der gemeinsamen Signalleitung (SL) elektrisch verbunden ist.

8. Leuchtdioden-Steuerungsschaltung (27) nach einem der Ansprüche 1 bis 7, wobei die jeweiligen Ausgänge (3c, 31c) der ersten Komparatorschaltung (3) und der zweiten Komparatorschaltung (31) als offene Kollektor-Ausgänge ausgebildet sind.

9. Leuchtdioden-Steuerungsschaltung (27) nach einem der Ansprüche 1 bis 8, wobei die Sicherungsschaltung (28) einen Transistor, vorzugsweise einen Feldeffekttransistor (5), und einen mit dem Transistor (5) in Reihe geschalteten Sicherungswiderstand (Rₛ) umfasst, wobei das Gatter (5b) des Transistors (5) mit dem Signalausgang (32c) der Spannungsüberwachungsschaltung (29) elektrisch verbunden ist.

10. Signalgeber (20, 30) für eine Lichtsignalanlage, aufweisend:
- eine Leuchtdiodenanordnung (1),
- eine Leuchtdioden-Steuerungsschaltung (27) nach einem der Ansprüche 1 bis 9.

## Claims

1. Light-emitting diode control circuit (27) having:
- a voltage monitoring circuit (19, 29) for a light-emitting diode arrangement (1) of a signal transducer of a light signal installation, comprising:
- a light-emitting diode interface for connecting the light-emitting diode arrangement (1) to the light-emitting diode control circuit (27),
- a first voltage divider (11a), which is connected parallel to the light-emitting diode arrangement (1),
- a reference voltage source (2) with an input (2b) and at least a first output (2a) and a second output (2c),
- a first comparator circuit (3) with a first input (3a), a second input (3b) and a signal output (3c),
wherein
the first output (2a) of the reference voltage source (2) has a reference potential (U_{ref}) defined by the reference voltage source (2) and is electrically connected to the first input (3a) of the first comparator circuit (3),
the second input (3b) of the first comparator circuit (3) is connected to a tap of the first voltage divider (11a) and
a safety circuit (28), which is electrically connected to a signal output (32c) of the voltage monitoring circuit (19, 29),
**characterised by**
- a second comparator circuit (31) with a first input (31a), a second input (31b) and a signal output (31c),
wherein
the first input (31a) of the second comparator circuit (31) is connected to the first input (3a) of the first comparator circuit (31),
the second input (31b) of the second comparator circuit (31) is connected to a tap of a second voltage divider (11b),
- the signal output (3c) of the first comparator circuit (3) and the signal output (31c) of the second comparator circuit (21) are electrically interconnected on a shared signal line (SL) and form a wired OR circuit, and
- the safety circuit (28) can be moved into a switch-off state by a switch-off signal (AS) on the shared signal line (SL), by means of which the light-emitting diode (1) can be switched off.

2. Light-emitting diode control circuit (27) according to claim 1, wherein the input (2b) of the reference voltage source (2) and a second connection (1b) of the light-emitting diode arrangement (1) are electrically connected to a shared, fixed, second reference potential (M).

3. Light-emitting diode control circuit (27) according to claim 2, wherein a first terminal (1a) of the light-emitting diode arrangement (1) is an anode terminal, the second terminal (1b) of the light-emitting diode arrangement (1) is a cathode terminal and the defined first reference potential (U_{ref}) is a positive potential or a first terminal (1a) of the light-emitting diode arrangement (1) is a cathode terminal, the second terminal (1b) of the light-emitting diode arrangement (1) is an anode terminal and the defined first reference potential (U_{ref}) is a negative potential.

4. Light-emitting diode control circuit (27) according to one of the preceding claims, wherein the first voltage divider (11a) has a first ohmic resistance (R1) and a second ohmic resistance (R2), which are connected in series, wherein the second input (3b) of the comparator circuit (3) is switched between the first ohmic resistance (R1) and the second ohmic resistance (R2) by means of the tap.

5. Light-emitting diode control circuit (27) according to one of the preceding claims, wherein the first input (3a) of the first comparator circuit (3) is a non-inverting input, the second input (3b) of the first comparator circuit (3) is an inverting input, the first input (31a) of the second comparator circuit (31) is an inverting input and the second input (31b) of the second comparator circuit (31) is a non-inverting input.

6. Light-emitting diode control circuit (27) according to one of the preceding claims, wherein the second voltage divider (11b) comprises a third ohmic resistance (R3) and a fourth ohmic resistance (R4), which are connected in series with one another, wherein the second input (31b) of the second comparator circuit (31) is switched between the third ohmic resistance (R3) and the fourth ohmic resistance (R4) of the second voltage divider (11b) by means of the tap.

7. Light-emitting diode control circuit (27) according to one of the preceding claims, wherein the voltage monitoring circuit (29) has a third comparator circuit (32) with a first, non-inverting input (32a), a second, inverting input (32b) and an output (32c), wherein the first input (32a) of the third comparator circuit (32) is electrically connected to the second output (2c) of the reference voltage source (2) and the second input (32b) of the third comparator circuit (32) is electrically connected to the shared signal line (SL).

8. Light-emitting diode control circuit (27) according to one of claims 1 to 7, wherein the respective outputs (3c, 31c) of the first comparator circuit (3) and the second comparator circuit (31) are embodied as open collector outputs.

9. Light-emitting diode control circuit (27) according to one of claims 1 to 8, wherein the safety circuit (28) has a transistor, preferably a field effect transistor (5), and a safety resistor (Rₛ) connected in series with the transistor (5), wherein the gate (5b) of the transistor (5) is electrically connected to the signal output (32c) of the voltage monitoring circuit (29).

10. Signal transducer (20, 30) for a light signal system, having:
- a light-emitting diode arrangement (1),
- a light-emitting diode control circuit (27) according to one of claims 1 to 9.

## Revendications

1. Circuit (27) de commande de diodes électroluminescentes, comportant :
- un circuit (19, 29) de contrôle de tension d'un dispositif (1) à diodes électroluminescentes d'un indicateur de signal d'une installation de signalisation lumineuse, comprenant :
- une interface de diode électroluminescente pour relier le dispositif (1) à diodes électroluminescentes au circuit (27) de commande de diodes électroluminescentes,
- un premier diviseur (11a) de tension, qui est monté en parallèle avec le dispositif (1) à diodes électroluminescentes,
- une source (2) de tension de référence ayant une entrée (2b) et au moins une première sortie (2a) et une deuxième sortie (2c),
- un premier circuit (3) comparateur ayant une première entrée (3a), une deuxième entrée (3b) et une sortie (3c) de signal,
dans lequel
la première sortie (2a) de la source (2) de tension de référence a un potentiel (U_{ref}) de référence défini par la source (2) de tension de référence et est relié électriquement à la première entrée (3a) du premier circuit (3) comparateur,
la deuxième entrée (3b) du premier circuit (3) comparateur est relié à une prise du premier diviseur (11a) de tension, et
un circuit (28) de sécurité, qui est relié électriquement à une sortie (32c) de signal du circuit (19, 29) de contrôle de tension,
**caractérisé par**
- un deuxième circuit (31) comparateur ayant une première entrée (31a), une deuxième entrée (31b) et une sortie (31c) du signal, dans lequel
la première entrée (31a) du deuxième circuit (31) comparateur est reliée à la première entrée (3a) du premier circuit (31) comparateur,
la deuxième entrée (31b) du deuxième circuit (31) comparateur est relié à une prise d'un deuxième diviseur (11b) de tension,
la sortie (3c) du signal du premier circuit (3) comparateur et la sortie (31c) du signal du deuxième circuit (31) comparateur sont interconnectés électriquement sur une ligne (SL) commune de signal et forment un circuit OU câblé, et
- le circuit (28) de sécurité peut être mis par un signal (AS) de mise hors circuit sur la ligne (SL) commune de signal, dans un état de mise hors circuit, au moyen duquel le dispositif (1) à diodes électroluminescentes peut être mis hors circuit.

2. Circuit (27) de commande de diodes électroluminescentes suivant la revendication 1, dans lequel l'entrée (2b) de la source (2) de tension de référence et une deuxième borne (1b) du dispositif (1) à diodes électroluminescentes sont reliées électriquement à un deuxième potentiel (M) de référence commun fixe.

3. Circuit (27) de commande de diodes électroluminescentes suivant la revendication 2, dans lequel une première borne (la) du dispositif (1) à diodes électroluminescentes est une borne d'anode, la deuxième borne (1b) du dispositif (1) à diodes électroluminescentes est une borne de cathode et le premier potentiel (U_{ref}) de référence défini est un potentiel positif, ou une première borne (la) du dispositif (1) à diodes électroluminescentes est une borne de cathode, la deuxième borne (1b) du dispositif (1) à diodes électroluminescente est une borne d'anode et le premier potentiel (U_{ref}) de référence défini est un potentiel négatif.

4. Circuit (27) de commande de diodes électroluminescentes suivant l'une des revendications précédentes, dans lequel le premier diviseur (11a) de tension a une première résistance (R1) ohmique et une deuxième résistance (R2) ohmique, qui sont montées en série l'une avec l'autre, dans lequel la deuxième entrée (3b) du circuit (3) comparateur est, au moyen de la prise, montée entre la première résistance (R1) ohmique et la deuxième résistance (R2) ohmique.

5. Circuit (27) de commande de diodes électroluminescentes suivant l'une des revendications précédentes, dans lequel la première entrée (3a) du premier circuit (3) comparateur est une entrée non inverseuse, la deuxième entrée (3b) du premier circuit (3) comparateur est une entrée inverseuse, la première entrée (31a) du deuxième circuit (31) comparateur est une entrée inverseuse et la deuxième entrée (31b) du deuxième circuit (31) comparateur est une entrée non inverseuse.

6. Circuit (27) de commande de diodes électroluminescentes suivant l'une des revendications précédentes, dans lequel le deuxième diviseur (11b) de tension comprend une troisième résistance (R3) ohmique et une quatrième résistance (R4) ohmique, qui sont montées en série l'une avec l'autre, dans lequel la deuxième entrée (31b) du deuxième circuit (31) comparateur est, au moyen de la prise, montée entre la troisième résistance (R3) ohmique et la quatrième résistance (R4) ohmique du deuxième diviseur (11b) de tension.

7. Circuit (27) de commande de diodes électroluminescentes suivant l'une des revendications précédentes, dans lequel le circuit (29) de contrôle de tension a un troisième circuit (32) comparateur ayant une première entrée (32a) non inverseuse, une deuxième entrée (32b) inverseuse et une sortie (32c), dans lequel la première entrée (32a) du troisième circuit (32) comparateur est relié à la deuxième sortie (2c) de la source (2) de tension de référence et la deuxième entrée (32b) du troisième circuit (32) comparateur est reliée électriquement à la ligne (SL) commune de signal.

8. Circuit (27) de commande de diodes électroluminescentes suivant l'une des revendications 1 à 7, dans lequel les sorties (3c, 31c) respectives du premier circuit (3) comparateur et du deuxième circuit (31) comparateur sont constituées en sorties de collecteur ouvertes.

9. Circuit (27) de commande de diodes électroluminescentes suivant l'une des revendications 1 à 8, dans lequel le circuit (28) de sécurité comprend un transistor, de préférence un transistor (5) à effet de champ, et une résistance (Rₛ) de sécurité montée en série avec le transistor (5), la grille (5b) du transistor (5) étant reliée électriquement à la sortie (32c) du signal du circuit (29) de contrôle de tension.

10. Indicateur (20, 30) de signal d'une installation de signalisation lumineuse, comportant :
- un dispositif (1) à diodes électroluminescentes,
- un circuit (27) de commande de diodes électroluminescentes suivant l'une des revendications 1 à 9.
